# EUROPÄISCHE PATENTSCHRIFT

(11) **EP 0 290 669 B1**
(45) Veröffentlichungstag und Bekanntmachung des Hinweises auf die Patenterteilung: **09.05.1990**
(21) Anmeldenummer: 87116206.1
(22) Anmeldetag: 04.11.1987
(51) Int. Cl.: H01J 61/12, H01J 5/16, H01J 61/06

(54) **Wasserstofflampe sowie ein Verfahren zu ihrer Herstellung**
Hydrogen lamp and method for production thereof
Lampe à hydrogène et procédé de sa fabrication

(30) Priorität: 08.05.1987 DE 3715375
(43) Veröffentlichungstag der Anmeldung: 17.11.1988
(73) Patentinhaber: Heraeus Instruments GmbH, 63450 Hanau (DE)
(72) Erfinder: Thomas, Günter, D-6450 Hanau 1 (DE); Schwarz, Werner, D-6450 Hanau 1 (DE); Lochmann, Helmut, Dr., D-6238 Hofheim/Ts. (DE)
(74) Vertreter: Grimm, Ekkehard

(56) Entgegenhaltungen:
- DE-A- 3 028 405
- DE-B- 2 410 329
- US-A- 4 016 445
- CHEMICAL ABSTRACTS, Band 71, Nr. 5, 4. August 1969, Columbus, Ohio, USA N.V. PHILIP'S "Low pressure mercury discharge lamps", Seite 354 & FR-A-1522814

## Beschreibung

Die Erfindung betrifft eine Wasserstoff-Entladungslampe mit einem Lampenkolben aus Quarzglas und einem darin angeordneten, Anode und Kathode enthaltenden Gehäuse mit Strahlaustrittsfenster.

Unter dem Begriff Wasserstofflampen sollen gemäß der Erfindung Gasentladungslampen verstanden werden, die entweder mit Wasserstoff oder Deuterium oder einem Gemisch beider gefüllt sind.

Im Vergleich zu ihrer Anfangsintensität erfahren Wasserstofflampen mit Quarzglaskolben im Laufe ihrer Betriebszeit einen Intensitätsverlust, der im wesentlichen auf eine Abnahme der Kolbentransmission zurückzuführen ist. Diese Transmissionsabnahme wird hervorgerufen insbesondere durch von der Kathode stammendes Emittermaterial, wie beispielsweise Barium, Strontium, Kalzium, das sich an der Kolbeninnenwand niederschlägt. Das Material diffundiert in das Quarzglas hinein und reagiert chemisch mit diesem. Hierdurch wird die hohe UV-Strahlungsdurchlässigkeit des reinen Quarzglases, insbesondere im Wellenlängenbereich unterhalb 250 nm, stark reduziert.

Als Lebensdauer einer Wasserstofflampe wird im allgemeinen die Zeitdauer definiert, in der sie betrieben werden kann, bis bei einer vorgegebenen Wellenlänge ihre Restintensität auf 50 % gegenüber ihrer Anfangsintensität abgesunken ist. So beträgt die Lebensdauer bei einer Wellenlänge von 230 nm bei Lampen mit herkömmlicher Kathodenkonstruktion ca. 750 Stunden.

Aus der US-PS 3,956,655 ist eine mit Wasserstoff oder Deuterium gefüllte Entladungslampe bekannt, bei der Borosilikatglas als Kolbenmaterial verwendet wird, wobei eine um den Faktor 2 längere Lebensdauer im vorgegebenen Wellenlängen-Bereich erzielt wird. Diese längere Lebensdauer beruht auf der chemisch gesehen höheren Resistenz von Borosilikatglas gegenüber Erdalkalien, als es bei Quarzglas der Fall ist. Die gegenüber Quarzglas geringere UV-Durchlässigkeit des Borosilikatgalses muß hier durch eine verringerte Wandstärke kompensiert werden. Dies geschieht entweder durch ringförmiges Dünnziehen oder tubusförmiges Ausblasen des Glaskolbens.

Es ist hier ein zusätzlicher mechanischer Aufwand notwendig. Weiterhin besteht aufgrund der verringerten Wandstärke eine erhöhte Bruchgefahr.

Die Erfindung stellt sich die Aufgabe, die Lebensdauer von Wasserstofflampen zu verbessern, die einen Lampenkolben aus Quarzglas aufweisen; dabei soll die Transmission des Lampenkolbens im Wellenlängenbereich von < 300 nm um weniger als 15 % reduziert werden.

Die Aufgabe wird erfindungsgemäß durch die kennzeichnenden Merkmale des Anspruchs 1 gelöst.

In einer bevorzugten Ausführungsform ist die Blende flächenhaft ausgebildet; sie wird von mit dem Lampengehäuse verbundenen Abstandsstäben gehalten. Ihre lichte Öffnung ist größer als die des Strahlaustrittsfenster des Gehäuses. Weitere vorteilhafte Ausgestaltungen sind den abhängigen Ansprüchen zu entnehmen.

Die Vorteile der Erfindung sind darin zu sehen, daß Blende bei verschiedenartigen Kolbenmaterialien anwendbar ist; bei zu hoher Strahlungsintensität kann diese durch geeignete Wahl der Stärke der Blende angepaßt werden; durch Einsatz von Blenden mit speziellen Transmissionseigenschaften kann das Spektrum von Wasserstofflampen verändert werden.

Weiterhin erweist es sich als vorteilhaft, die erfindungsgemäße Lampe aufgrund ihres Quarzglaskolbens in einem Umfeld höherer Temperaturen einsetzen zu können, insbesondere bei Hochtemperatureinsätzen, wie sie z.B. in Abgassystemen, Testsystemen oder Schornsteinen erforderlich sein können.

Im folgenden ist der Gegenstand der Erfindung anhand der Figuren 1 und 2 näher erläutert. Figur 1 zeigt eine Wasserstofflampe mit einer Blende, deren Ebene senkrecht zu der Achse des austretenden Lichtstrahls angeordnet ist; Figur 2 zeigt eine Wasserstofflampe mit einer teilweise reflektierenden Blende.

Gemäß Figur 1 befindet sich im Bereich der Achse 1 des aus Quarzglas bestehenden zylindrischen Lampenkolbens 2 das aus Anode und Kathode bestehende Elektrodensystem im Gehäuse 3, wobei zur Erzielung einer möglichst hohen Strahlendichte zwischen den Elektroden ein Formkörper aus hochschmelzendem Metall, wie z.B. Molybdän, angeordnet ist. Der Öffnungswinkel der emittierten Strahlung liegt z.B. im Bereich von 30 - 40_{°}; der Lichtstrahl verläuft entlang der Achse 10.

Vor dem Strahlaustrittsfenster 4 des Gehäuses 3 ist Blende 5 mit einer Öffnung 6 angeordnet, die einen Filter 7 enthält. Der Rahmen der Blende 5 ist über Abstandsstäbe 8 mit dem Gehäuse 3 des Elektrodensystems mechanisch fest verbunden, wobei durch die Öffnung 6 Achse 10 verläuft.

Als Filter wird eine dünne Scheibe aus Borosilikatglas eingesetzt. Ihre Stärke beträgt ca. 0,14 mm. Durch diese dünne Scheibe wird die Durchlässigkeit für die Strahlung nur geringfügig reduziert. Diese Scheibe verhindert, daß die abgedampften Emittermaterialien auf die Innenseite des Quarzkolbens im Bereich des Strahlautritts gelangen. Hierdurch wird eine Reaktion zwischen Quarz und den Erdalkalien, die zur Reduzierung der optischen Durchlässigkeit im kurzwelligen UV führt, verhindert. Das Borosilikatglas selbst ist gegen diesen Einfluß resistent. Hieraus resultiert eine geringere Abnahme der UV-Strahlung während des Betriebes und somit eine längere Lebensdauer.

In einer weiteren Ausführungsform der erfindungsgemäßen Anordnung gemäß Figur 1 wird als Blende eine Linse aus Borosilikatglas eingesetzt, durch welche die austretende Strahlung fokussiert wird.

Gemäß Figur 2 bildet das Lot auf der Ebene der Blende 5 mit der Achse 10 des austretenden Lichtstrahls einen Winkel von 45_{°}, wobei sich die vom Niederschlag betroffene Fläche der Blende 5 um den Faktor 1,4 vergrößert, so daß die vom Niederschlag erzeugte Reduzierung der Transparenz pro Flächeneinheit geringer ist als bei einem Winkel von 0_{°} zwischen dem Lot der Blendenebene und der Achse des austretenden Lichtstrahls.

Darüber hinaus wird ein Teil der emittierten Strahlung gegenüber der Hauptstrahlungsrichtung 10 um 90° abgelenkt. Die reflektierte Strahlung ist mit dem Bezugszeichen 11 symbolisch dargestellt.

Die reflektierte Strahlung wird seitlich aus dem Lampenkolben herausgeführt, sie dient zur Aufspaltung des austretenden Lichstrahls in Referenzstrahlung und Meßstrahlung, wie sie z.B. bei Zweistrahl-Photometern erforderlich ist; weiterhin ist es möglich, die Strahlungsintensität mit Hilfe des reflektierten Strahls über die Lampenstromversorgung zu regeln.

Da die der Entladung abgekehrte Seite des optischen Elements ebenfalls eine reflektierende Oberfläche aufweist, ist es möglich, einen externen Lichtstrahl in den Strahlengang der Entladungslampe einzukoppeln, so daß sich die Möglichkeit einer Erweiterung des Spektralbereiches bzw. einer Erhöhung der Intensität vorgegebener Spektralbereiche ergibt.

## Patentansprüche

1. Wasserstoff-Entladungslampe mit einem Lampenkolben aus Quarzglas und einem darin angeordneten, Anode und Kathode enthaltenden Gehäuse mit Strahlaustrittsfenster, dadurch gekennzeichnet, daß die Kathode als Emittermaterial Mischoxide aus Barium, Kalzium, Strontium aufweist, und daß zwischen der Innenseite des Lampenkolbens (2) und dem Strahlaustrittsfenster des Gehäuses (3) eine für UV-Licht durchlässige Blende (5) angeordnet ist, deren strahlendurchlässiger Bereich wenigstens auf seiner der Entladung zugekehrten Seite eine Obfläche aus Borosilikatglas und/oder glasartigem Aluminiumoxid aufweist.

2. Wasserstoff-Entladungslampe nach Anspruch 1, dadurch gekennzeichnet, daß der strahlungsdurchlässige Bereich der Blende (5) flächenhaft ausgebildet ist und wenigstens die Größe des Strahlaustrittsfensters (4) aufweist.

3. Wasserstoff-Entladungslampe nach Anspruch 1 oder 2, dadurch gekennzeichnet, daß die Blende (5) über Anstandsstäbe (8) mit dem Lampengehäuse (3) verbunden ist.

4. Wasserstoff-Entladungslampe nach Anspruch 3, dadurch gekennzeichnet, daß das Lot auf der Ebene der Blende (5) mit der Achse (10) des austretenden Lichtstrahles einen Winkel im Beriech von 35 - 55_{°} bildet.

5. Wasserstoff-Entladungslampe nach Anspruch 1, dadurch gekennzeichnet, daß die Blende (5) aus Quarzglas besteht, das auf wenigstens einer Seite bis zu einer Stärke von 1 Jlm eindiffundiertes Boroxid enthält.

6. Wasserstoff-Entladungslampe nach Anspruch 1, dadurch gekennzeichnet, daß die Blende (5) aus Borosilikatglas besteht.

7. Wasserstoff-Entladungslampe nach einem oder mehreren der Ansprüche 1 bis 6, dadurch gekennzeichnet, daß die Blende (5) als Scheibe mit planparallelen Flächen ausgebildet ist.

8. Wasserstoff-Entladungslampe nach Anspruch 7, dadurch gekennzeichnet, daß die planparallelen Flächen gegenüber der Strahlaustrittsrichtung geneigt sind.

9. Wasserstoff-Entladungslampe nach Anspruch 8, dadurch gekennzeichnet, daß die planparallelen Flächen mit der Strahlaustrittsrichtung einen spitzen Winkel bilden.

10. Wasserstoff-Entladungslampe nach Anspruch 7, dadurch gekennzeichnet, daß die Blende (5) eine Stärke im Bereich von 0,08 bis 1 mm aufweist.

11. Wasserstoff-Entladungslampe nach Anspruch 7, dadurch gekennzeichnet, daß die der Entladung zugekehrte Seite der Blende (5) eine wenigstens teilweise reflektierende Oberfläche aufweist.

12. Wasserstoff-Entladungslampe nach Anspruch 1, dadurch gekennzeichnet, daß die Blende (5) als Linse ausgebildet ist.

## Revendications

1. Lampe à décharge à hydrogène avec une ampoule en verre quartzeux et un boîtier disposé à l'intérieur et qui contient une anode et une cathode avec une fenêtre de sortie de faisceau, caractérisée en ce que la cathode présente comme matériau d'émetteur des oxydes mixtes de baryum, de calcium, de strontium, et en ce qu'entre le côté interne de l'ampoule (2) et la fenêtre de sortie de faisceau du boîtier (3) est disposé un écran (5) transparent pour la lumière UV, dont le domaine transparent pour le rayonnement présente au moins sur son côté tourné vers la décharge une surface en verre de borosilicate et/ou en oxyde d'aluminium vitreux.

2. Lampe à décharge à hydrogène selon la revendication 1, caractérisée en ce que le domaine de l'écran (5) qui est transparent pour le rayonnement est plan et présente au moins la taille de la fenêtre de sortie de faisceau (4).

3. Lampe à décharge à hydrogène selon la revendication 1 ou 2, caractérisée en ce que l'écran (5) est fixé sur le boîtier de lampe (3) par l'intermédiaire de languettes d'écartement (8).

4. Lampe à décharge à hydrogène selon la revendication 3, caractérisée en ce que la perpendiculaire au plan de l'écran (5) forme avec l'axe (10) du faisceau lumineux émis un angle compris dans la gamme de 35 à 55_{°}.

5. Lampe à décharge à hydrogène selon la revendication 1, caractérisée en ce que l'écran (5) consiste en verre quartzeux qui contient au moins sur un côté de l'oxyde de bore diffusé jusqu'à une épaisseur de 1 ₗᵢm.

6. Lampe à décharge à hydrogène selon la revendication 1, caractérisée en ce que l'écran (5) consiste en verre de borosilicate.

7. Lampe à décharge à hydrogène selon une ou plusieurs des revendications 1 à 6, caractérisée en ce que l'écran (5) est sous forme d'une plaque à surfaces parallèles.

8. Lampe à décharge à hydrogène selon la revendication 7, caractérisée en ce que les surfaces parallèles sont inclinées par rapport à la direction de sortie du faisceau.

9. Lampe à décharge à hydrogène selon la revendication 8, caractérisée en ce que les surfaces parallèles forment avec la direction de sortie du faisceau un angle aigu.

10. Lampe à décharge à hydrogène selon la revendication 7, caractérisée en ce que l'écran (5) présente une épaisseur située dans la gamme de 0,08 à 1 mm.

11. Lampe à décharge à hydrogène selon la revendication 7, caractérisée en ce que le côté de l'écran (5) qui est tourné vers la décharge présente une surface au moins partiellement réfléchissante.

12. Lampe à décharge à hydrogène selon la revendication 1, caractérisée en ce que l'écran (5) est sous forme d'une lentille.

## Claims

1. A hydrogen discharge lamp comprising a lamp bulb of fused silica and a housing arranged therein and containing an anode and cathode with a beam outlet window, characterised in that the cathode comprises composite oxides of barium, calcium, strontium as an emitter material and in that between the inner side of the lamp bulb (2) and the beam outlet window of the housing (3) is arranged a diaphragm (5) permeable to UV light, of which the region permeable to radiation has, at least on its side facing towards the discharge, a surface of borosilicate glass and/or vitreous aluminium oxide.

2. A hydrogen discharge lamp according to claim 1, characterised in that the radiation-permeable region of the diaphragm (5) is formed over an area and has at least the size of the beam outlet window (4).

3. A hydrogen discharge lamp according to claim 1 or 2, characterised in that the diaphragm (5) is joined to the lamp housing (3) via spacing rods (8).

4. A hydrogen discharge lamp according to claim 3, characterised in that the perpendicular to the plane of the diaphragm (5) forms an angle within the range of 35 to 55_{°} with the axis of the emergent light beam.

5. A hydrogen discharge lamp according to claim 1, characterised in that the diaphragm (5) consists of fused silica which on at least one side contains boron oxide diffused to a depth of 1 J.1m.

6. A hydrogen discharge lamp according to claim 1, characterised in that the diaphragm (5) consists of borosilicate glass.

7. A hydrogen discharge lamp according to one or more of the claims 1 to 6, characterised in that the diaphragm (5) is formed as a plate with plane-parallel surfaces.

8. A hydrogen discharge lamp according to claim 7, characterised in that the plane-parallel surfaces are inclined with respect to the beam outlet direction.

9. A hydrogen discharge lamp according to claim 8, characterised in that the plane-parallel surfaces form an acute angle with the beam outlet direction.

10. A hydrogen discharge lamp according to claim 7, characterised in that the diaphragm (5) has a thickness within the range from 0.08 to 1 mm.

11. A hydrogen discharge lamp according to claim 7, characterised in that the side of the diaphragm (5) facing towards the discharge has an at least partly reflective surface.

12. A hydrogen partly lamp according to claim 1, characterised in that the diaphragm (5) is in the form of a lens.
